# EUROPÄISCHE PATENTSCHRIFT

(11) **EP 3 560 039 B1**
(45) Veröffentlichungstag und Bekanntmachung des Hinweises auf die Patenterteilung: **17.11.2021**
(21) Anmeldenummer: 17825771.3
(22) Anmeldetag: 11.12.2017
(51) Int. Cl.: H01R 4/14, H01R 4/18, H01R 43/02, H01R 4/12, H01R 4/02

(54) **LEITERVERBINDUNG UND VERFAHREN ZUR HERSTELLUNG EINER LEITERVERBINDUNG**
CONDUCTOR CONNECTION AND METHOD FOR PRODUCING A CONDUCTOR CONNECTION
RACCORDEMENT DE CONDUCTEURS PROCÉDÉ DE PRODUCTION D'UN RACCORDEMENT DE CONDUCTEURS

(30) Priorität: 23.12.2016 DE 102016125647
(43) Veröffentlichungstag der Anmeldung: 30.10.2019
(73) Patentinhaber: TDK Electronics AG, 81671 München (DE)
(72) Erfinder: JIANG, Yun, 85579 Neubiberg (DE); FREY, Karsten, 89537 Giengen / Brenz (DE); SCHMID, Klaus-Juergen, 89537 Giengen (DE)
(74) Vertreter: Epping - Hermann - Fischer
(86) Internationale Anmeldenummer: PCT/EP2017/082231
(87) Internationale Veröffentlichungsnummer: WO 2018/114433

(56) Entgegenhaltungen:
- WO-A1-2013/039124
- GB-A- 816 499

## Beschreibung

Die vorliegende Erfindung betrifft eine Leiterverbindung aufweisend mehrere aneinander befestigte Leiter. Bei den Leitern handelt es sich beispielsweise um einen Litzendraht, der mit einem starren Anschlusselement, beispielsweise einem Anschlusspin, verbunden ist. Derartige Leiter werden beispielsweise bei elektrischen Bauteilen, insbesondere bei induktiven Bauteilen, eingesetzt.

Üblicherweise werden derartige Leiter durch Löten oder Schweißen miteinander elektrisch verbunden. Vor der Herstellung der elektrischen Verbindung werden die Leiter mechanisch aneinander fixiert. Bei einer Verbindung eines Litzendrahtes mit einem Anschlusspin wird der Litzendraht beispielsweise um den Anschlusspin gewickelt. Die Befestigung durch Wickeln liefert für die anschließende elektrische Verbindung oftmals keine ausreichende mechanische Stabilität. Eine zusätzliche mechanische Befestigung der Drähte aneinander ist oft zeitaufwändig und kostenintensiv.

Die Druckschrift GB 816 499 A beschreibt ein röhrenförmiges Verbindungsstück zur Verbindung eines Kabels mit einer Zuleitung. Das Kabel und die Zuleitung werden durch Öffnungen in das Verbindungsstück eingesteckt. Die Druckschrift WO 2013/039124 A1 beschreibt eine Anbindung eines KoaxialKabels an einen Kabelschuh mithilfe eines Crimp-Elements.

Es ist eine Aufgabe der vorliegenden Erfindung, eine Leiterverbindung mit verbesserten Eigenschaften anzugeben.

Gemäß einem ersten Aspekt der vorliegenden Erfindung wird eine Leiterverbindung nach Anspruch 1 angegeben. Die Leiterverbindung ist beispielsweise Bestandteil eines Bauteils. Beispielsweise handelt es sich bei dem Bauteil um eine Induktivität.

Das Verbindungsstück weist ein oder mehrere Öffnungen auf.

Insbesondere weist das Verbindungsstück zwei Öffnungen auf. Die Leiter reichen jeweils durch eine der Öffnungen in das Verbindungsstück hinein. Durch das Verbindungsstück sind die Leiter aneinander befestigt. Das Verbindungsstück stellt eine Pressverbindung der Leiter her. Eine derartige Verbindung kann auch als Crimpverbindung bezeichnet werden.

Bei dem Verbindungsstück handelt es sich insbesondere um einen sogenannten "splice crimp". Dabei ist das Verbindungsstück als ein um die Leiter gebogenes, metallisches Bandstück ausgebildet. Zur Herstellung der Leiterverbindung und der Form des Verbindungsstücks wird das metallische Bandstück um die aneinander angeordneten Leiter herumgebogen. Dabei wird das Bandstück an die Leiter angepresst.

Das Verbindungsstück erhält seine Form, insbesondere eine Hülsenform, erst bei der Umformung um die Leiter. Das Bandstück ist vor dem Biegeprozess beispielsweise flach ausgebildet. Erfindungsgemäß überlappen sich nach dem Umformprozess seitliche Bereiche des Bandstücks. Durch die Überlappung der seitlichen Bereiche lässt sich ein derartiges Verbindungsstück von einer vorgefertigten Hülse, wie z.B. einem Kabelschuh, unterscheiden.

Das Verbindungsstück weist eine Wandung auf, wobei der Abstand der Wandung von einer Längsachse des Verbindungsstücks zur Öffnung hin zunimmt. Der zunehmende Abstand der Wandung zur Öffnung hin ist wenigstens in einem Längsschnitt des Verbindungsstücks vorhanden. Der zunehmende Abstand der Wandung kann auch umlaufend ausgebildet sein.

Beispielsweise nimmt auch ein Durchmesser und/oder Querschnitt des Verbindungsstücks zur Öffnung hin zu. Der zunehmende Durchmesser ist zumindest in einem Längsschnitt des Verbindungsstücks vorhanden. Das Verbindungsstück kann auch umlaufend einen zunehmenden Durchmesser aufweisen.

Das Verbindungsstück weist beispielsweise einen Öffnungsbereich auf, der in der Öffnung mündet, wobei der Abstand der Wandung von einer Längsachse im Öffnungsbereich zunimmt. Das Verbindungsstück weist beispielsweise einen Flachbereich auf, in dem der Abstand der Wandung von der Längsachse gleichbleibend ist. Insbesondere ist der Durchmesser und/oder Querschnitt im Flachbereich gleichbleibend.

Das Verbindungsstück weist beispielsweise im Bereich der Öffnung, insbesondere im Öffnungsbereich, eine konkave Form auf. Insbesondere verläuft eine Konturlinie des Verbindungsstücks konkav. Als Konturlinie wird der Verlauf der Wandung des Verbindungsstücks in einem Längsschnitt bezeichnet. Beispielsweise weist das Verbindungsstück im Bereich der Öffnung eine Trompetenform auf.

Alternativ kann das Verbindungstück beispielsweise im Bereich der Öffnung, insbesondere im Öffnungsbereich, eine zylindrische Form aufweisen. Insbesondere verläuft eine Konturlinie linear.

Durch eine derartige Form des Verbindungsstücks im Bereich der Öffnung kann die mechanische und thermomechanische Beanspruchung der Leiter reduziert werden. Dies ist insbesondere dann der Fall, wenn die Form des Verbindungsstücks im Bereich der Öffnung an den Verlauf wenigstens eines der Leiter angepasst ist. Auf diese Weise kann eine Reibung des Verbindungsstücks am Leiter oder eine Einkerbung des Leiters durch das Verbindungsstück und damit eine mechanische Beschädigung vermieden werden.

Beispielsweise führt wenigstens einer der Leiter im Bereich der Öffnung von der Längsachse des Verbindungsstücks weg. Beispielsweise verläuft der Leiter im Bereich der Öffnung in einem Winkel zur Längsachse. Insbesondere kann der Abstand des Leiters von einer Längsachse des Verbindungsstücks im Bereich der Öffnung größer oder gleich werden wie der Abstand der Wandung von der Längsachse im Flachbereich. Bei einem gänzlich flachen Verbindungsstück bestünde hier die Gefahr einer mechanischen Schädigung des Leiters durch das Verbindungsstück.

In einer Ausführungsform weist wenigstens einer der Leiter eine mechanische Flexibilität auf. Beispielsweise ist wenigstens einer der Leiter als Draht, insbesondere als Litzendraht, ausgebildet. Der Litzendraht führt beispielsweise im Bereich der Öffnung von der Längsachse des Verbindungsstücks weg.

Beispielsweise ist wenigstens einer der Leiter als starres Anschlusselement ausgebildet. Es kann sich insbesondere um einen Anschlusspin handeln. Das Anschlusselement verläuft beispielsweise auch im Bereich der Öffnung parallel zur Längsachse des Verbindungsstücks.

Beispielsweise ist einer der Leiter im Bereich des Verbindungsstücks um einen anderen der Leiter gewickelt. Die Wicklung ermöglicht eine definierte Anordnung der Leiter zueinander während der Anbringung des Verbindungsstücks.

In einer Ausführungsform verbindet das Verbindungsstück einen Litzendraht mit einem starren Anschlusselement, insbesondere mit einem Anschlusspin. Der Litzendraht kann um den Anschlusspin im Bereich der Leiterverbindung gewickelt sein.

Die Leiter weisen jeweils ein freies Ende auf. Am freien Ende ist der jeweilige Leiter beispielsweise abgeschnitten. Die freien Enden ragen beispielsweise aus einer der Öffnungen heraus oder sind innerhalb des Verbindungsstücks angeordnet. Beispielsweise sind die freien Enden im Bereich der gleichen Öffnung angeordnet. Bei einer derartigen Ausführungsform können die freien Enden besonders gut zusätzlich miteinander verlötet werden.

Jeder der Leiter ist beispielsweise Bestandteil eines Bauteils oder mit einem Bauteil verbunden. Insbesondere können die Leiter mit einem Funktionsteil eines Bauteils verbunden sein. Dabei kann es sich beispielsweise um eine Induktivität handeln. Die Leiter reichen beispielsweise jeweils vom Bauteil oder Funktionsteil kommend in eine der Öffnungen in das Verbindungsstück hinein. Die Leiter können in dieselbe Öffnung oder in verschiedene Öffnungen hineinreichen.

In einer Ausführungsform weist das Verbindungsstück zwei Öffnungen auf, wobei der Abstand der Wandung von der Längsachse zu beiden Öffnungen hin zunimmt. Insbesondere kann der Durchmesser und/oder Querschnitt des Verbindungsstücks zu beiden Öffnungen hin zunehmen. Das Verbindungsstück kann im Bereich jeder der Öffnungen wie oben beschrieben ausgebildet sein. Beispielsweise kann das Verbindungsstück im Bereich beider Öffnungen eine Zylinderform oder eine Trompetenform aufweisen.

Das Verbindungsstück weist beispielsweise zwei Öffnungsbereiche auf, die jeweils in eine der Öffnungen münden. Zwischen den Öffnungsbereichen kann ein Flachbereich ausgebildet sein. In den Öffnungsbereichen nimmt der Abstand der Wandung von der Längsachse zur Öffnung hin zu. Im Flachbereich ist der Abstand der Wandung konstant. Die Öffnungsbereiche können gleich oder unterschiedlich ausgebildet sein.

Eine derartige Form des Verbindungsstücks ist beispielsweise besonders günstig zur Verbindung von Leitern, bei denen im Bereich jeder Öffnung wenigstens einer der Leiter von der Längsachse wegführt.

In einer Ausführungsform wird die Verbindung der Leiter lediglich durch das Verbindungsstück hergestellt. In einer alternativen Ausführungsform können die Leiter zusätzlich miteinander verlötet sein. Die Leiter können in einer Ausführungsform auch zusätzlich miteinander verschweißt sein. Beispielsweise wird durch das Verbindungsstück eine mechanische Befestigung der Leiter aneinander hergestellt und durch zusätzliches Löten oder Schweißen die elektrische Verbindung hergestellt. Das Löten oder Schweißen kann darüber hinaus auch die mechanische Verbindung verstärken.

Gemäß einem weiteren Aspekt der Erfindung wird ein Bauteil mit der vorgehend beschriebenen Leiterverbindung angegeben. Es handelt sich insbesondere um ein elektrisches Bauteil, wie z. B. eine Induktivität.

Das Bauteil weist beispielsweise einen Funktionsteil auf, von dem aus wenigstens einer der Leiter in eine Öffnung des Verbindungsstücks hineinführt. Es handelt sich hierbei beispielsweise um die Öffnung, zu der der Abstand der Wandung von der Längsachse hin zunimmt. Die Leiter können beispielsweise beide vom Funktionsteil kommend in dieselbe Öffnung hineinreichen.

Gemäß einem weiteren Aspekt der vorliegenden Erfindung wird ein Verfahren zur Herstellung der vorgehend beschriebenen Leiterverbindung angegeben.

Im Verfahren wird ein flaches metallisches Bandstück bereitgestellt. Das Bandstück ist beispielsweise von einem längeren Band abgetrennt. Es werden zwei aneinander angeordnete Leiter bereitgestellt. Beispielsweise ist einer der Leiter um den anderen Leiter zumindest bereichsweise gewickelt. Die Leiter können beispielsweise auch lediglich aneinander anliegen.

Das Bandstück wird um die beiden Leiter herumgebogen, so dass die beschriebene Leiterverbindung und/oder das Verbindungsstück erhalten wird. Dabei wird eine Pressverbindung der Leiter durch das Verbindungsstück erhalten. Anschließend werden die Leiter beispielsweise im Bereich einer der Öffnungen abgetrennt.

Die Leiterverbindung kann eine ausreichende mechanische Stabilität aufweisen, so dass keine weitere Verbindungstechnik erforderlich ist. Alternativ kann eine zusätzliche elektrische und/oder mechanische Verbindung nach Herstellung der Pressverbindung erfolgen. Eine derartige zusätzliche Verbindung erfolgt beispielsweise durch Löten oder durch Schweißen. Die zusätzliche Verbindung wird beispielsweise im Bereich der abgetrennten Enden der Leiter hergestellt.

In der vorliegenden Offenbarung sind mehrere Aspekte einer Erfindung beschrieben. Alle Eigenschaften, die in Bezug auf das Verbindungsstück, das Bauteil oder das Verfahren offenbart sind, sind auch entsprechend in Bezug auf die anderen Aspekte offenbart, auch wenn die jeweilige Eigenschaft nicht explizit im Kontext der anderen Aspekte erwähnt wird.

Weiterhin ist die Beschreibung der hier angegebenen Gegenstände nicht auf die einzelnen speziellen Ausführungsformen beschränkt. Vielmehr können die Merkmale der einzelnen Ausführungsformen - soweit technisch sinnvoll - miteinander kombiniert werden.

Im Folgenden werden die hier beschriebenen Gegenstände anhand von schematischen Ausführungsbeispielen näher erläutert.

Es zeigen:
- Figur 1: eine Ausführungsform einer Leiterverbindung und eines Verbindungsstücks in seitlicher, schematischer Ansicht,
- Figur 2: eine Ausführungsform einer Leiterverbindung und eines Verbindungsstücks in frontaler Ansicht,
- Figuren 3: und 4 die Ausführungsform aus Figur 2 in perspektivischen Ansichten,
- Figur 5: die Ausführungsform der Figuren 2 bis 4 im Querschnitt,
- Figur 6: ein Verfahrensschritt bei der Herstellung einer Leiterverbindung und eines Verbindungsstücks,
- Figur 7: eine weitere Ausführungsform eines Verbindungsstücks in seitlicher, schematischer Ansicht.

Vorzugsweise verweisen in den folgenden Figuren gleiche Bezugszeichen auf funktionell oder strukturell entsprechende Teile der verschiedenen Ausführungsformen.

Figur 1 zeigt eine Leiterverbindung 100 aufweisend ein Verbindungsstück 1 zum Verbinden mehrerer elektrischer Leiter 2, 3. Das Verbindungsstück 1 ist um die Leiter 2, 3 herumgebogen und stellt eine Pressverbindung der Leiter 2, 3 her.

Die Leiterverbindung 100 ist Teil eines elektrischen Bauteils 5. Einer oder beide der Leiter 2, 3 führen von einem Funktionsteil 4 des elektrischen Bauteils 5 zum Verbindungsstück 1. Bei dem Funktionsteil 4 kann es sich beispielsweise um ein elektrisches Funktionsteil eines Bauteils handeln, beispielsweise um eine Induktivität, oder um ein mechanisches Funktionsteil, beispielsweise um einen Träger.

Das Verbindungsstück 1 ist als metallisches Bandstück 18 ausgebildet, das um eine Längsachse 6 gebogen ist. Die Längsachse 6 ist eine zentrale Achse in Längsrichtung des Verbindungstücks 1. Die Längsachse 6 kann eine Symmetrieachse des Verbindungsstücks 1 darstellen. Die Längsachse 6 entspricht beispielsweise einer Längsachse der Leiter 2, 3.

Zur Herstellung der Verbindung wird ein flaches Bandstück von einem metallischen Band abgeschnitten, um die Leiter 2, 3 gebogen und dabei an die Leiter 2, 3 angepresst. Dieses Verfahren wird im Detail in Verbindung mit Figur 6 erläutert.

Die Leiter 2, 3 werden durch das Verbindungstück 1 somit mechanisch miteinander verbunden. Die Verbindung kann ausreichende Stabilität aufweisen, so dass keine Lötung und kein andere, weitere Verbindungstechnik benötigt werden. Alternativ können die mit dem Verbindungsstück 1 verbundenen Leiter 2, 3 zusätzlich durch Löten und/oder Schweißen miteinander verbunden werden. Die Verbindung mittels eines Verbindungsstücks 1 ist beispielsweise leichter herstellbar und zuverlässiger als die Verbindung mittels eines zusätzlichen Drahtes, der um die Leiter 2, 3 gewickelt wird.

Ein derartiges Verbindungsstück 1 wird üblicherweise als "splice crimp" bezeichnet. Das Verbindungsstück 1 unterscheidet sich von einer vorgefertigten Hülse, in welche ein oder mehrere Leiter eingesteckt werden. Das vorliegende Verbindungsstück 1 erhält seine Hülsenform erst während der Umformung um die Leiter 2, 3. Die Leiter 2, 3 werden somit nicht in das Verbindungsstück 1 eingesteckt. Das Verbindungsstück 1 ist mit keinem der Leiter 2, 3 einstückig ausgebildet.

Das Verbindungsstück 1 weist als Material beispielsweise Kupfer, Messing, Bronze oder andere Kupfer-Legierungen auf.

Bei dem ersten Leiter 2 handelt es sich beispielsweise um ein starres Anschlusselement. Beispielsweise handelt es sich um einen Anschlussstift, der auch als Pin bezeichnet wird. Bei dem zweiten Leiter 3 handelt es sich beispielsweise um einen biegbaren Draht, beispielsweise um einen Litzendraht. Der Litzendraht kann Kupfer aufweisen. Der Litzendraht weist beispielsweise 2 bis 5000 Einzeldrähte auf. Der zweite Leiter 3 ist beispielsweise wenigstens abschnittsweise um den ersten Leiter 2 gewickelt.

Es kann sich alternativ bei beiden Leitern 2, 3 auch um dieselbe Leiterart handeln. Weiterhin können auch mehr als zwei Leiter 2, 3 durch das Verbindungsstück 1 verbunden werden. Beispielsweise werden mehrere Litzendrähte und ein Anschlussstift miteinander verbunden.

Die Leiter 2, 3 führen beispielsweise ausgehend von einem Funktionselement 4 des Bauteils 5 in das Verbindungsstück 1 hinein. Die Leiter 2, 3 weisen beispielsweise jeweils ein freies Ende 9, 10 auf.

Das Verbindungsstück 1 weist zwei Öffnungen 7, 8 auf. Die Öffnungen 7, 8 sind an gegenüberliegenden Stirnseiten des Verbindungsstücks 1 ausgebildet. In wenigstens eine der Öffnungen 7, 8 ist wenigstens einer der Leiter 2, 3 in das Verbindungsstück 1 hinein- und/oder herausgeführt.

Bei der abgebildeten Ausführungsform reicht jeder Leiter 2, 3 vom Funktionselement 4 ausgehend zuerst in die erste Öffnung 7 hinein. Es kann aber auch der Fall sein, dass die Leiter 2, 3 von unterschiedlichen Öffnungen in das Verbindungsstück 1 hineinreichen. Beispielsweise reicht der erste Leiter 2 vom Funktionselement 4 kommend in die erste Öffnung 7 hinein und der zweite Leiter 3, z.B. ausgehend von einem weiteren Funktionselement (nicht abgebildet), durch die zweite Öffnung 8 hinein.

Vorliegend ragen beide freie Enden 9, 10 durch die zweite Öffnung 8 aus dem Verbindungsstück 1 heraus. Ein oder beide freie Enden 9, 10 können auch innerhalb des Verbindungsstücks 1 liegen. Weiterhin können auch ein oder beide freie Enden 9, 10 aus der ersten Öffnung 7 herausragen, durch die die Leiter 2, 3 in das Verbindungsstück 1 hineinreichen. Beispielsweise reicht der zweite Leiter 3 durch die erste Öffnung 7 in das Verbindungsstück 1 hinein und ist derart umgebogen, dass sein freies Ende 9 wieder aus der ersten Öffnung 7 herausragt.

Das Verbindungsstück 1 weist eine Wandung 11 auf, deren Abstand a von der Längsachse 6 in Richtung der ersten Öffnung 7 zunimmt. Entsprechend führt die Kontur der Wandung 11 im Längsschnitt in Richtung der ersten Öffnung 7 von der Längsachse 6 weg. Das Verbindungsstück 1 kann auch umlaufend den zunehmenden Abstand a der Wandung 11 aufweisen.

Beispielsweise nimmt der Durchmesser D des Verbindungsstücks 1 in Richtung der ersten Öffnung 7 zu. Das Verbindungsstück 1 hat beispielsweise seinen größten Durchmesser an der ersten Öffnung 7. Auch der Querschnitt des Verbindungsstücks 1 nimmt beispielsweise in Richtung der ersten Öffnung 7 zu.

Das Verbindungsstück 1 weist beispielsweise einen ersten Öffnungsbereich 12 auf, in dem der von der Längsachse 6 wegführende Verlauf der Kontur der Wandung 11 vorhanden ist. Weiterhin weist das Verbindungsstück 1 einen Flachbereich 13 auf, in dem der Abstand a der Wandung 11 von der Längsachse 6 gleichbleibend ist.

Aufgrund der Zunahme des Abstandes der Wandung 11 von der Längsachse 6 kann die mechanische Beanspruchung der Leiter 2, 3 verringert und damit eine Beschädigung der Leiter 2, 3 verhindert werden. Die Kontur der Wandung 11 des Verbindungsstücks 1 ist beispielsweise an den Verlauf des zweiten Leiters 3 angepasst. Der Öffnungsbereich 12 ist damit nicht als Einführhilfe geformt, sondern zur Verhinderung mechanischer Beschädigungen ausgebildet.

Dies ist besonders vorteilhaft im Fall eines Leiters 3, der im Bereich der ersten Öffnung 7 von der Längsachse 6 wegführend verläuft. Die Haupterstreckungsrichtung des Leiters 3 verläuft dabei im Bereich der Öffnung 7 in einem Winkel zur Längsachse 6. Der Leiter 3 führt beispielsweise auch vom ersten Leiter 2 weg, der parallel zur Längsachse verläuft. Die Haupterstreckungsrichtungen der Leiter 2, 3 verläuft somit zumindest im Bereich der ersten Öffnung 7 nicht parallel.

Insbesondere nimmt der Abstand 1 des zweiten Leiters 3 von der Längsachse 6 im Bereich der Öffnung 7 nach außen hin zu. Der Abstand 1 im Bereich der Öffnung 7 kann dabei beispielsweise gleich oder größer als der Abstand der Wandung 11 im Flachbereich 13 sein.

Das Funktionselement 4 weist beispielsweise nur einen geringen Abstand von dem Verbindungsstück 1 auf. Somit ist nur ein schmaler Spalt zwischen dem Verbindungsstück 1 und dem Funktionselement 4 vorhanden. Beispielsweise ist der Abstand d zwischen dem Funktionselement 4 und dem Verbindungsstück 1 kleiner gleich 1 mm. In diesem Fall ist die mechanische Beanspruchung eines von der Längsachse wegführenden Leiters 3 besonders hoch. Durch die angepasste Kontur der Wandung 11 des Verbindungsstücks 1 werden Beschädigungen verhindert. Dies kann beispielsweise auch einen Einsatz des Bauteils 5 bei höheren Temperaturen ermöglichen.

Insgesamt weist das Verbindungsstück 1 beispielsweise eine Erstreckung entlang der Längsachse 6 von maximal 30 mm auf. Die Erstreckung entlang der Längsachse 6 ist beispielsweise mindestens 1.5 mm. Der erste Öffnungsbereich 12 weist beispielsweise eine Erstreckung t entlang der Längsachse 6 von 0.15 % bis 0.5 % der Erstreckung des Verbindungsstücks 1 auf.

Die Kontur der Wandung 11 ist beispielsweise konkav ausgebildet. Beispielsweise nimmt der Winkel zwischen der Konturlinie der Wandung 11 und der Längsachse 6 zur Öffnung 7 hin zu. Beispielsweise weist das Verbindungsstück 1 wenigstens im Bereich der Öffnung 7 die Form einer Trompete auf.

Alternativ kann die Kontur der Wandung 11 auch linear verlaufen. In diesem Fall verläuft die Konturlinie der Wandung 11 in einem festen Winkel zur Längsachse 6. Beispielsweise weist das Verbindungsstück 1 wenigstens im Bereich der Öffnung 7 die Form eines Zylinders auf.

Anstatt der ersten Öffnung 7 kann auch die zweite Öffnung 8 eine von der Längsachse 6 wegführende Kontur der Wandung 11 aufweisen. Weiterhin kann es auch vorgesehen sein, dass beide Öffnungen 7, 8 eine von der Längsachse 6 wegführende Kontur der Wandung 11 aufweisen. Dies ist besonders vorteilhaft, wenn aus beiden Öffnungen 7, 8 Leiter herausragen, die von der Längsachse 6 wegführend verlaufen. Weiterhin kann bei der Ausbildung beider Öffnungen 7, 8 mit einer von der Längsachse 6 wegführenden Kontur der Wandung 11 das Verbindungsstück 1 symmetrisch ausgebildet sein, was die Herstellung des Verbindungsstücks 1 vereinfacht und einen flexibleren Einsatz ermöglicht.

Das Verbindungsstück 1 weist zwei seitliche Bereiche 14, 15 auf, die sich überlappen. Insbesondere überlappen sich die Bereiche 14, 15 in einer Richtung senkrecht zur Längsachse 6, so dass dort der zweite Bereich 15 über dem ersten Bereich 14 angeordnet ist. Die Überlappung erstreckt sich beispielsweise in Längsrichtung über das gesamte Verbindungsstück 1. Ein Verbindungsstück 1 mit derartigen überlappenden Bereichen lässt sich leicht von einer vorgeformten Hülse unterscheiden.

Die überlappenden Bereiche 14, 15 des Verbindungsstücks 1 liegen vorliegend eng aneinander an. Dies trifft insbesondere für den Flachbereich 13 des Verbindungsstücks 1 zu. Im Öffnungsbereich 12 ist ein enges Anliegen der überlappenden Bereiche 14, 15 nicht in jedem Fall gegeben, wie z.B. in Figur 2 zu sehen ist.

Figur 2 zeigt ein Verbindungsstück 1 und zwei damit verbundene Leiter 2, 3 in frontaler Ansicht. Insbesondere handelt es sich um eine Aufsicht auf eine Stirnseite des Verbindungsstücks 1. Beispielsweise handelt es sich um eine Ausführungsform ähnlich oder gleich der Ausführungsform der zu Figur 1.

Das Verbindungsstück 1 weist beispielsweise eine von der Längsachse 6 wegführende Kontur der Wandung 11 in einem Bereich 16 auf, in dem der zweite Leiter 3 in die Öffnung 7 hineinführt. In einem weiteren Bereich 17, der beispielsweise vom ersten Leiter 2 aus gesehen dem Bereich 16 gegenüberliegt, kann das Verbindungsstück 1 eine andere Kontur aufweisen. Beispielsweise verläuft die Kontur der Wandung 11 dort parallel zur Längsachse 6.

Die Figuren 3 und 4 zeigen das Verbindungsstück 1 und die damit verbundenen Leiter 2, 3 der Figur 2 in verschiedenen perspektivischen Ansichten.

Der flexible erste Leiter 3 ist teilweise um den starren zweiten Leiter 2 gewickelt. Der Leiter 3 reicht beispielsweise von einem Funktionselement 4 kommend in die erste Öffnung 7 hinein und aus der zweiten Öffnung 8 heraus. Jenseits der zweiten Öffnung 8 ist der erste Leiter 3 beispielsweise umgebogen und reicht durch die zweite Öffnung 8 wieder in das Verbindungsstück 1 hinein. Das Ende des zweiten Leiters 3 ist im Verbindungsstück 1 angeordnet.

Figur 5 zeigt die Ausführungsform der Figuren 2 bis 4 in einer Aufsicht auf den Öffnungsbereich 12 des Verbindungsstücks 1.

Insbesondere sind hier die Leiter 2, 3 innerhalb des Verbindungsstücks 1 zu sehen. Die Leiter 2, 3 sind aneinander angepresst. Der flexible Leiter 3 ist teilweise aufgrund der Pressung verformt. Insbesondere sind Litzendrähte des flexiblen Leiters 3 verformt.

Figur 6 zeigt einen Verfahrensschritt bei der Herstellung der Leiterverbindung 100 gemäß den Figuren 1 bis 5. Im Verfahren wird das Verbindungsstück 1 mittels einer Umformvorrichtung 19 um die Leiter 2, 3 gebogen.

Die zu verbindenden Leiter 2, 3 werden aneinander angeordnet. Beispielsweise wird der zweite Leiter 3 um den ersten Leiter 2 gewickelt. Die aneinander angeordneten Leiter 2, 3 werden in ein Halteteil 20 der Umformvorrichtung 19 eingelegt.

Es wird ein metallisches Bandstück 18 bereitgestellt. Das Bandstück 18 ist zu Beginn des Verfahrens beispielsweise flach ausgebildet. Das Bandstück 18 wird von einem längeren Band, beispielsweise einer Rolle, abgetrennt. Das Bandstück 18 wird in ein weiteres Halteteil 21 der Umformvorrichtung 19 eingelegt.

Die Umformvorrichtung 19 weist ein oder mehrere bewegliche Umformteile 22, insbesondere bewegliche Stempel, auf. Die Umformteile 22 werden zum Metallstück 18 bewegt und drücken seitliche Bereiche des Metallstücks 18 nach unten. Somit legen sich die seitlichen Bereiche um die Leiter 2, 3 herum.

Die Umformteile 22 erstrecken sich beispielsweise nicht entlang eines Bereichs 23 des Metallstücks 18, aus dem der Öffnungsbereich 12 mit der von der Längsachse wegführenden Kontur der Wandung 11 gebildet wird (siehe Figur 1). Auf diese Weise wird durch die fehlende Einwirkung der Umformteile 22 die beschriebene Kontur geformt. Die Umformteile 22 wirken auf einen Bereich 24 ein, aus dem der Flachbereich 13 gebildet wird (siehe Figur 1).

Die Umformvorrichtung 19 kann weitere bewegliche Teile zur Umformung des Bandstücks 18 und zur Ausbildung der Pressverbindung aufweisen. Die Umformteile 22 können auch um die Leiter 2, 3 herumgeführt werden.

Die Leiter 2, 3 können nach dem Verbinden durch das Verbindungsstück 1 jenseits einer der Öffnungen 7, 8, insbesondere jenseits der zweiten Öffnung 8, abgeschnitten werden. Die Leiter 2, 3 weisen dann nicht-isolierte, für eine Lötung gut zugängliche Enden auf. Dies erleichtert und verkürzt den Lötprozess. Zudem werden Lotbrücken vermieden.

Alternativ erfolgt nach dem Verbinden keine zusätzliche Verbindung, insbesondere keine Löt- oder Schweißverbindung, so dass die Leiter 2, 3 lediglich durch das Verbindungsstück 1 miteinander verbunden werden.

Figur 7 zweigt eine weitere Ausführungsform einer Leiterverbindung 100 mit einem Verbindungsstück 1 in seitlicher, schematischer Ansicht.

Das Verbindungsstück 1 weist im Unterschied zum Verbindungsstück 1 der Figuren 2 bis 5 zwei Öffnungsbereiche 12, 25 auf, in denen der Abstand a der Wandung 11 von der Längsachse 6 zur jeweiligen Öffnung 12, 25 hin zunimmt. Insbesondere nimmt der Querschnitt des Verbindungsstücks 1 zu beiden Öffnungen 7, 8 hin zu.

Dies ist besonders vorteilhaft für den Fall, dass aus beiden Öffnungen 7, 8 Leiter 3, 26 herausragen, die von der Längsachse 6 nach außen hin wegführen. Es kann sich hier um denselben Leiter oder um zwei unterschiedliche Leiter handeln. Beispielsweise handelt es sich bei den Leitern 3, 26 um zwei flexible Leiter, insbesondere Litzendrähte, die durch das Verbindungsstück 1 mit einem starren Leiter 2 verbunden sind.

### Bezugszeichenliste

- 1: Verbindungsstück
- 2: erster Leiter
- 3: zweiter Leiter
- 4: Funktionsteil
- 5: Bauteil
- 6: Längsachse
- 7: erste Öffnung
- 8: zweite Öffnung
- 9: erstes freies Ende
- 10: zweites freies Ende
- 11: Wandung
- 12: erster Öffnungsbereich
- 13: Flachbereich
- 14: erster seitlicher Bereich
- 15: zweiter seitlicher Bereich
- 16: Bereich
- 17: weiterer Bereich
- 18: Bandstück
- 19: Umformvorrichtung
- 20: Halteteil
- 21: weiteres Halteteil
- 22: Umformteil
- 23: Bereich des Bandstücks
- 24: Bereich des Bandstücks
- 25: zweiter Öffnungsbereich
- 26: Leiter
- 100: Leiterverbindung

- a: Abstand der Wandung von der Längsachse
- D: Durchmesser
- 1: Abstand des Leiters von der Längsachse
- t: Länge des Öffnungsbereichs
- d: Abstand des Verbindungsstücks vom Funktionselement

## Patentansprüche

1. Leiterverbindung
aufweisend ein Verbindungsstück (1) und mehrere elektrische Leiter (2, 3), wobei das Verbindungsstück (1) ein oder mehrere Öffnungen (7, 8) aufweist, wobei die Leiter (2, 3) jeweils durch eine der Öffnungen (7, 8) in das Verbindungsstück (1) hineinreichen, wobei die Leiter (2, 3) durch das Verbindungsstück (1) aneinander befestigt sind, wobei das Verbindungsstück (1) eine Pressverbindung der Leiter (2, 2) herstellt, wobei das Verbindungstück (1) eine Wandung (11) aufweist, deren Abstand (a) von einer Längsachse (6) des Verbindungsstücks (1) zu wenigstens einer der Öffnungen (7, 8) hin zunimmt, **gekennzeichnet dadurch, dass** das Verbindungsstück (1) als ein um die Leiter (2, 3) gebogenes metallisches Bandstück (18) ausgebildet ist, wobei sich seitliche Bereiche (14, 15) des Bandstücks (18) überlappen.

2. Leiterverbindung nach Anspruch 1, wobei wenigstens einer der Leiter (2, 3) als starres Anschlusselement ausgebildet ist.

3. Leiterverbindung nach einem der vorhergehenden Ansprüche, wobei die sich überlappenden seitlichen Bereiche (14, 15) zumindest teilweise eng aneinander anliegen.

4. Leiterverbindung nach einem der vorhergehenden Ansprüche, wobei das Verbindungsstück (1) im Bereich der ein oder mehreren Öffnungen (7, 8) eine zylindrische Form aufweist.

5. Leiterverbindung nach einem der Ansprüche 1 bis 3,
wobei das Verbindungsstück (1) im Bereich der ein oder mehreren Öffnungen (7, 8) eine Trompetenform aufweist.

6. Leiterverbindung nach einem der vorhergehenden Ansprüche, wobei der Verlauf der Wandung (11) im Bereich der ein oder mehreren Öffnungen (7, 8) an den Verlauf wenigstens eines der Leiter (2, 3) angepasst ist.

7. Leiterverbindung nach einem der vorhergehenden Ansprüche, wobei wenigstens einer der Leiter (2, 3) im Bereich der ein oder mehreren Öffnungen (7, 8) von der Längsachse (6) wegführt.

8. Leiterverbindung nach einem der vorhergehenden Ansprüche, aufweisend wenigstens einen Öffnungsbereich (12, 25) und einen Flachbereich (13), wobei im Öffnungsbereich (12, 25) der Abstand (a) der Wandung (11) von der Längsachse (6) zu einer der ein oder mehreren Öffnungen (7, 8) hin zunimmt und wobei im Flachbereich (13) der Abstand (a) der Wandung (11) von der Längsachse (6) gleichbleibend ist.

9. Leiterverbindung nach Anspruch 8,
wobei im Bereich der ein oder mehreren Öffnungen (7, 8) der Abstand (a) wenigstens eines der Leiter (2, 3) von der Längsachse (6) größer oder gleich der Abstand (a) der Wandung (11) von der Längsachse (6) im Flachbereich (13) ist.

10. Leiterverbindung nach einem der vorhergehenden Ansprüche, wobei wenigstens einer der Leiter (2, 3) als Litzendraht ausgebildet ist.

11. Leiterverbindung nach einem der vorhergehenden Ansprüche, wobei das Verbindungsstück (1) zwei Öffnungen (7, 8) aufweist, wobei der Abstand (a) der Wandung (11) von der Längsachse (6) zu jeder Öffnung (7, 8) hin zunimmt.

12. Leiterverbindung nach einem der vorhergehenden Ansprüche, bei dem die Leiter (2, 3) jeweils freie Enden (9, 10) aufweisen, wobei die freien Enden (9, 10) an derselben Öffnung (7, 8) des Verbindungsstücks (1) angeordnet sind.

13. Bauteil mit einer Leiterverbindung nach einem der vorhergehenden Ansprüche,
aufweisend ein Funktionsteil (4), von dem wenigstens einer der Leiter (2, 3) in eine Öffnung (7, 8) des Verbindungsstücks (1) hineinreicht, wobei der Abstand (a) der Wandung (11) zu dieser Öffnung (7, 8) hin zunimmt.

14. Verfahren zur Herstellung einer Leiterverbindung, aufweisend die Schritte:
A) Bereitstellen eines flachen metallischen Bandstücks (18),
B) Bereitstellen zweier aneinander angeordneter Leiter (2, 3),
C) Biegen des flachen Bandstücks (18) um die beiden Leiter (2, 3) und dabei Anpressen des Bandstücks (18) an die Leiter (2, 3) zur Herstellung der Leiterverbindung (100), so dass die Leiter (2, 3) durch ein aus dem gebogenen metallischen Bandstück (18) gebildetem Verbindungsstück (1) aneinander befestigt sind, wobei das Verbindungsstück (1) ein oder mehrere Öffnungen (7, 8) aufweist, wobei die Leiter (2, 3) jeweils durch eine der Öffnungen (7, 8) in das Verbindungsstück (1) hineinreichen, wobei das Verbindungstück (1) eine Wandung (11) aufweist, deren Abstand (a) von einer Längsachse (6) des Verbindungsstücks (1) zu wenigstens einer der Öffnungen (7, 8) hin zunimmt, wobei sich seitliche Bereiche (14, 15) des Bandstücks (18) überlappen.

## Claims

1. Conductor connection comprising a connection piece (1) and a plurality of electrical conductors (2, 3), the connection piece (1) having one or more openings (7, 8), each of the conductors (2, 3) reaching through one of the openings (7, 8) into the connection piece (1), the conductors (2, 3) being fastened to one another by the connection piece (1), the connection piece (1) establishing a press connection of the conductors (2, 2), the connection piece (1) having a wall (11), the distance (a) thereof from a longitudinal axis (6) of the connection piece (1) increasing towards at least one of the openings (7, 8), **characterized in that** the connection piece (1) is configured as a metallic strip piece (18) which is bent around the conductors (2, 3), lateral regions (14, 15) of the strip piece (18) overlapping one another.

2. Conductor connection according to Claim 1, at least one of the conductors (2, 3) being configured as a rigid connector element.

3. Conductor connection according to any one of the preceding claims, the overlapping lateral regions (14, 15) bearing at least partially tightly against one another.

4. Conductor connection according to any one of the preceding claims, the connection piece (1) having a cylindrical shape in the region of the one or more openings (7, 8).

5. Conductor connection according to any one of Claims 1 to 3, the connection piece (1) having a trumpet shape in the region of the one or more openings (7, 8).

6. Conductor connection according to any one of the preceding claims, the course of the wall (11) in the region of the one or more openings (7, 8) being adapted to the course of at least one of the conductors (2, 3).

7. Conductor connection according to any one of the preceding claims, at least one of the conductors (2, 3) leading away from the longitudinal axis (6) in the region of the one or more openings (7, 8).

8. Conductor connection according to any one of the preceding claims, having at least one opening region (12, 25) and one flat region (13), the distance (a) of the wall (11) from the longitudinal axis (6) increasing in the opening region (12, 25) towards one of the one or more openings (7, 8), and the distance (a) of the wall (11) from the longitudinal axis (6) being constant in the flat region (13).

9. Conductor connection according to Claim 8, the distance (a) of at least one of the conductors (2, 3) from the longitudinal axis (6) in the region of the one or more openings (7, 8) being greater than or equal to the distance (a) of the wall (11) from the longitudinal axis (6) in the flat region (13).

10. Conductor connection according to any one of the preceding claims, at least one of the conductors (2, 3) being configured as a stranded wire.

11. Conductor connection according to any one of the preceding claims, the connection piece (1) having two openings (7, 8), the distance (a) of the wall (11) from the longitudinal axis (6) increasing towards each opening (7, 8).

12. Conductor connection according to any one of the preceding claims, wherein each of the conductors (2, 3) has free ends (9, 10), the free ends (9, 10) being arranged at the same opening (7, 8) of the connection piece (1).

13. Component with a conductor connection according to any one of the preceding claims, having a functional part (4), from which at least one of the conductors (2, 3) reaches into an opening (7, 8) of the connection piece (1), the distance (a) of the wall (11) increasing towards the said opening (7, 8).

14. Method for producing a conductor connection, comprising the steps:
A) providing a flat metallic strip piece (18),
B) providing two conductors (2, 3) which are arranged adjacent to one another,
C) bending the flat strip piece (18) around the two conductors (2, 3), and in the process pressing the strip piece (18) onto the conductors (2, 3) in order to produce the conductor connection (100), such that the conductors (2, 3) are fastened to one another by way of a connection piece (1) which is formed from the bent metallic strip piece (18), the connection piece (1) having one or more openings (7, 8), each of the conductors (2, 3) reaching through one of the openings (7, 8) into the connection piece (1), the connection piece (1) having a wall (11), the distance (a) thereof from a longitudinal axis (6) of the connection piece (1) increasing towards at least one of the openings (7, 8), lateral regions (14, 15) of the strip piece (18) overlapping one another.

## Revendications

1. Raccordement de conducteurs
comprenant une pièce de raccordement (1) et plusieurs conducteurs électriques (2, 3), la pièce de raccordement (1) comprenant une ou plusieurs ouvertures (7, 8), les conducteurs (2, 3) s'étendant dans la pièce de raccordement (1) respectivement à travers une des ouvertures (7, 8), les conducteurs (2, 3) étant fixés les uns aux autres par la pièce de raccordement (1), la pièce de raccordement (1) produisant un raccordement serré des conducteurs (2, 2), la pièce de raccordement (1) comprenant une paroi (11) dont l'écartement (a) par rapport à un axe longitudinal (6) de la pièce de raccordement (1) augmente vers au moins une des ouvertures (7, 8), **caractérisé en ce que** la pièce de raccordement (1) est configurée sous la forme d'une pièce en bande métallique (18) courbée autour des conducteurs (2, 3), des zones latérales (14, 15) de la pièce en bande (18) se chevauchant.

2. Raccordement de conducteurs selon la revendication 1, dans lequel au moins un des conducteurs (2, 3) est configuré sous la forme d'un élément de connexion rigide.

3. Raccordement de conducteurs selon l'une quelconque des revendications précédentes, dans lequel les zones latérales se chevauchant (14, 15) sont au moins partiellement en contact étroit les unes avec les autres.

4. Raccordement de conducteurs selon l'une quelconque des revendications précédentes, dans lequel la pièce de raccordement (1) présente une forme cylindrique dans la zone des une ou plusieurs ouvertures (7, 8).

5. Raccordement de conducteurs selon l'une quelconque des revendications 1 à 3, dans lequel la pièce de raccordement (1) présente une forme de trompette dans la zone des une ou plusieurs ouvertures (7, 8).

6. Raccordement de conducteurs selon l'une quelconque des revendications précédentes, dans lequel l'allure de la paroi (11) dans la zone des une ou plusieurs ouvertures (7, 8) est adaptée à l'allure d'au moins un des conducteurs (2, 3).

7. Raccordement de conducteurs selon l'une quelconque des revendications précédentes, dans lequel au moins un des conducteurs (2, 3) s'éloigne de l'axe longitudinal (6) dans la zone des une ou plusieurs ouvertures (7, 8) .

8. Raccordement de conducteurs selon l'une quelconque des revendications précédentes, comprenant au moins une zone d'ouverture (12, 25) et une zone plate (13), dans lequel, dans la zone d'ouverture (12, 25), l'écartement (a) de la paroi (11) par rapport à l'axe longitudinal (6) augmente vers l'une des une ou plusieurs ouvertures (7, 8) augmente et dans lequel, dans la zone plate (13), l'écartement (a) de la paroi (11) par rapport à l'axe longitudinal (6) est constant.

9. Raccordement de conducteurs selon la revendication 8,
dans lequel, dans la zone des une ou plusieurs ouvertures (7, 8), l'écartement (a) d'au moins un des conducteurs (2, 3) par rapport à l'axe longitudinal (6) est supérieur ou égal à l'écartement (a) de la paroi (11) par rapport à l'axe longitudinal (6) dans la zone plate (13).

10. Raccordement de conducteurs selon l'une quelconque des revendications précédentes, dans lequel au moins un des conducteurs (2, 3) est configuré sous la forme d'un fil toronné.

11. Raccordement de conducteurs selon l'une quelconque des revendications précédentes, dans lequel la pièce de raccordement (1) comprend deux ouvertures (7, 8), l'écartement (a) de la paroi (11) par rapport à l'axe longitudinal (6) augmentant vers chaque ouverture (7, 8) .

12. Raccordement de conducteurs selon l'une quelconque des revendications précédentes, dans lequel les conducteurs (2, 3) comprennent chacun des extrémités libres (9, 10), les extrémités libres (9, 10) étant agencées au niveau de la même ouverture (7, 8) de la pièce de raccordement (1).

13. Composant muni d'un raccordement de conducteurs selon l'une quelconque des revendications précédentes, comprenant une partie fonctionnelle (4), à partir de laquelle au moins un des conducteurs (2, 3) s'étend dans une ouverture (7, 8) de la pièce de raccordement (1), l'écartement (a) de la paroi (11) augmentant vers cette ouverture (7, 8).

14. Procédé de fabrication d'un raccordement de conducteurs, comprenant les étapes suivantes :
A) la fourniture d'une pièce en bande métallique plate (18),
B) la fourniture de deux conducteurs (2, 3) agencés l'un à côté de l'autre,
C) le recourbement de la pièce en bande plate (18) autour des deux conducteurs (2, 3) et ainsi le serrage de la pièce en bande (18) sur les conducteurs (2, 3) pour la production du raccordement de conducteurs (100), de telle sorte que les conducteurs (2, 3) sont fixés l'un à l'autre par une pièce de raccordement (1) formée par la pièce en bande métallique courbée (18), la pièce de raccordement (1) comprenant une ou plusieurs ouvertures (7, 8), les conducteurs (2, 3) s'étendant respectivement dans la pièce de raccordement (1) à travers une des ouvertures (7, 8), la pièce de raccordement (1) comprenant une paroi (11), dont l'écartement (a) par rapport à un axe longitudinal (6) de la pièce de raccordement (1) augmente vers au moins une des ouvertures (7, 8), des zones latérales (14, 15) de la pièce en bande (18) se chevauchant.
